# FASCICULE DE BREVET EUROPEEN

(11) **EP 0 580 725 B1**
(45) Date de publication et mention de la délivrance du brevet: **12.03.1997**
(21) Numéro de dépôt: 92909983.6
(22) Date de dépôt: 14.04.1992
(51) Int. Cl.: A24B 15/28, A24D 1/02, A24B 3/14

(54) **MATERIAU EN FEUILLE POUR PRODUIT A FUMER INCORPORANT UNE SUBSTANCE AROMATIQUE**
FOLIENMATERIAL FÜR RAUCHARTIKEL, DAS AROMATISCHE SUBSTANZEN ENTHÄLT
SHEET MATERIAL FOR A SMOKABLE PRODUCT COMPRISING A FLAVOURING SUBSTANCE

(30) Priorité: 17.04.1991 FR 9104721
(43) Date de publication de la demande: 02.02.1994
(73) Titulaire: SOCIETE NATIONALE D'EXPLOITATION INDUSTRIELLE DES TABACS ET ALLUMETTES, 75340 Paris Cedex 07 (FR); ETABLISSEMENTS V. MANE FILS, 06620 Le-Bar-sur-Loup (FR)
(72) Inventeur: BATTARD, Jean-Claude, F-45770 Saran (FR); MANE, Jean,Maurice,Eugène, Domaine Saint-Mathieu, F-06130 Grasse (FR); ESNAULT, Daniel, F-45800 Saint Jean de Braye (FR)
(74) Mandataire: Bloch, Gérard
(86) Numéro de dépôt international: FR9200331
(87) Numéro de publication internationale: WO9218020

(56) Documents cités:
- EP-A- 0 251 132
- GB-A- 1 171 043
- US-A- 2 886 042
- US-A- 3 047 431
- US-A- 4 941 486

## Description

La présente invention a pour objet un matériau en feuille, dans lequel est incorporé au moins une substance aromatique, destiné à la fabrication de produits à fumer, tels que cigarettes, cigares ou produits analogues, ainsi que les produits à fumer qui comprennent un tel matériau.

L'invention vise à empêcher la perte ou la modification prématurée d'au moins une substance aromatique avant le fumage du produit, sans modifier défavorablement la fumée et sans que la substance ne soit décelable avant le fumage du produit.

Elle vise encore à libérer tout au long du fumage du produit au moins une substance aromatique dans le flux primaire et/ou secondaire de fumée à une température suffisamment basse de façon à éviter la dégradation thermique de ladite substance.

Le matériau en feuille selon l'invention peut être utilisé comme enveloppe du produit à fumer.

Il peut aussi être utilisé comme feuille de tabac reconstitué, fabriqué par une technique papetière bien connue.

On a déjà proposé d'incorporer des substances aromatiques ou non, dans la pâte même de fabrication du papier.

C'est ainsi que dans le brevet US 2886042 (REYNOLDS) il est proposé de dissoudre des sels de sodium et de potassium dans la pulpe de papier initiale mais essentiellement en vue d'améliorer les qualités de combustion de ce papier et sa tenue.

Dans le brevet EP 0251132 (SHIBANAI), il est proposé d'inclure des substances, notamment des parfums, dans des cyclodextrines pour former des composés d'inclusion moléculaire et de les mélanger dans la pulpe et l'eau de fabrication de papier et, particulièrement, de papier d'emballage.

Dans ce brevet, cette inclusion moléculaire ne doit pas être totale, car si tel était le cas, le papier ne dégagerait aucune odeur en lui-même, ce qui est le but recherché par ce brevet.

On y parle d'un effet aromatique prolongé et il est dû au fait que des molécules sont en partie adsorbées sur les cyclodextrines ou en émulsion dans le mélange et qu'elles s'évaporent progressivement de ce dernier même lorsqu'il est déposé sur la pâte en cours de fabrication. Il n'y est jamais suggéré que les cyclodextrines ou les complexes d'inclusion soient soumis à un effet thermique qui les dégrade pour libérer les arômes.

Dans le brevet GB-A-1 171 043, il est proposé d'incorporer sous forme liquide des substances aromatiques dans des microcapsules d'un diamètre maximal de 40 µm (différentes des cyclodextrines) produites par coascervation complexe d'une émulsion d'un produit huileux insoluble dans l'eau et de réaliser un coulis de ces capsules dans de l'eau avec un adhésif naturel.

Il ne s'agit pas d'encapsulation moléculaire.

Dans tous les documents antérieurs, aucune mesure n'est prévue pour que les substances aromatiques incorporées au papier destiné à servir d'enveloppe à un produit à fumer soient protégées avant la consommation du produit et soient libérées à une température assez basse, c'est-à-dire avant d'être soumises aux hautes températures du dard lors du fumage du produit, tant en combustion libre qu'en combustion forcée.

A cet effet, l'invention concerne un procédé de préparation sur une machine à papier d'un matériau en feuille destiné à la fabrication de produits à fumer, tels que cigares, cigarettes ou produits analogues, dans lequel, on introduit dans la pâte même de fabrication dudit matériau des substances ou préparations aromatisantes destinées à n'être libérées qu'au moment de la combustion du produit à fumer et qui sont incluses, par encapsulation moléculaire ou complexation, dans des cyclodextrines, caractérisé par le fait que, on maintient un complexe d'encapsulation des substances aromatisantes dans les cyclodextrines sous forme d'une poudre dans une solution suspension, à une température inférieure à 15°C, on introduit la solution suspension dans la partie size-press de la machine à papier et on effectue un séchage, les substances aromatisantes non encore incluses dans les cyclodextrines étant éliminées par évaporation durant le séchage.

Du fait de cette inclusion totale, lesdites substances aromatiques ne migrent pas dans le tabac et sont conservées jusqu'au moment où, par dégradation thermique provoquée par l'avance du dard du produit allumé, les cyclodextrines relarguent brusquement une partie desdites substances aromatiques qu'elles protègent, ce relargage brutal se poursuivant progressivement tout au long du fumage du produit.

En dehors desdites substances aromatiques, le matériau peut évidemment aussi être doté d'autres types de substances, par exemple destinées à dégager une odeur naturellement, sans avoir à être dégradées thermiquement. Elles n'ont pas alors à être incluses ou complexées comme lesdites substances.

On donne ci-après des exemples de fabrication de matériaux de l'invention.

### - EXEMPLE 1 -

On pétrit à température ambiante (15 à 25 degrés C), un mélange constitué de trois parties de B-cyclodextrine, sous forme pulvérulente et d'une partie d'eau jusqu'à l'obtention d'une pâte homogène.

On mélange de l'ordre de 13 % en poids, par rapport à la B-cyclodextrine, de vanilline présolubilisée dans de l'alcool éthylique.

On malaxe jusqu'à obtention du complexe. On sèche à l'étuve ventilée pendant 12 h environ à 40 degrés C.

On traite le complexe par un chauffage à 100 degrés C pendant 24 heures.

La poudre ainsi obtenue est ajoutée sous agitation dans l'eau à une température inférieure à 15 degrés, et à une concentration de 4 %. L'eau est éventuellement salifiée. La solution ainsi réalisée est maintenue à une température de préférence inférieure de 15 degrés, et déposée dans la partie "size press" de la machine à papier.

La machine à papier tourne à 288 m/min en laize de 3,65 m. La consommation de la "size press" est de l'ordre de 20l/min.

Les réglages sont effectués pour ne pas modifier le grammage du papier recherché.

Le papier obtenu contient 4 % en tout, par rapport au papier, de complexe B-cyclodextrine/vanilline. Ce papier ne présente aucune odeur et est utilisé pour confectionner des cigarettes avec un mélange de tabac blond d'une cigarette commerciale.

Ces cigarettes sont dégustées par un panel d'experts. Ceux-ci constatent une orientation de façon subtile et agréable vers des notes douces sucrées et vanillées de la fumée secondaire sans modifier l'agrément de la fumée primaire.

### - EXEMPLE 2 -

On procède de la même manière que dans l'exemple 1 pour préparer le complexe mais on remplace la vanilline par la γ-undécalactone dans les mêmes proportions. La poudre ainsi obtenue est ajoutée sous agitation dans l'eau suivant la même concentration, mais préalablement additionnée d'un suspensoïde tel que le biopolymère de marque Rhodopol BP 23 fabriqué par Rhône-Poulenc.

Les fumées primaires et secondaires des cigarettes fabriquées avec ce papier et avec un mélange de tabac blond ont été fortement aromatisées dans la note choisie.

### - EXEMPLE 3 -

On réalise l'encapsulation de (-) carvone en utilisant un mélange de 90 % de B-cyclodextrine et de 10 % de PMCD (cyclodextrine partiellement méthylée fabriquée par la Société Ringdex). On procède de la même manière que pour l'exemple 1.

La fumée des cigarettes fabriquées avec ce papier présente une note aromatique "spearmint". L'irritation de la fumée primaire est diminuée et le goût tabac est renforcé. La fumée secondaire est plus douce.

### - EXEMPLE 4 -

On pétrit à température ambiante (15 à 25 degrés C) un mélange constitué d'une partie de B-cyclodextrines, sous forme pulvérulente, et de trois parties d'eau jusqu'à l'obtention d'un mélange homogène.

On additionne de 1/10 de partie en poids d'un arôme coumarine.

On sèche à température inférieure à 40 degrés C pendant 12 heures environ.

On lave par un solvant approprié pour enlever l'arôme non encapsulé.

On broie - suivi d'un tamisage éventuel pour obtenir une poudre de granulométrie comprise, de préférence, entre 1 et 100 µ.

La poudre obtenue est mise en suspension dans l'eau et on l'applique en "size press" dans le procédé de fabrication du papier (seule ou en mélange avec d'autres additifs ou charges compatibles). La concentration est ajustée en fonction de la quantité souhaitée, du débit de dépôt et de la vitesse de la machine.

### - EXEMPLE 5 -

On pétrit, à sec, pendant 15 à 20 minutes, à température ordinaire, 25,5 kg de B-cyclodextrine pulvérulente, et 2,5 kg d'arôme. On additionne les 28 kg de pâte obtenue de 51 kg d'eau froide et on brasse pendant 30-40 minutes à une température assez basse, inférieure à 15 degrés.

Le mélange ainsi encapsulé est mis en solution-suspension dans 649 kg d'eau additionné de 0,2 % de Rhodopol BP23, servant de suspensoïde.

La solution obtenue, maintenue à une température inférieure à 15 degrés, est déposée dans la partie "size press" de la machine à papier. Au cours du séchage les molécules d'arôme non encore incluses dans les cyclodextrines sont éliminées par évaporation.

Le papier obtenu selon l'invention ne présente pas d'odeur jusqu'au moment de sa combustion puis l'arôme est libéré, tout au long du fumage, brutalement, par dégradation thermique des cyclodextrines, vers 280-300 degrés C, quelques millimètres avant le dard, sans avoir à subir la dégradation au niveau même de celui-ci, c'est-à-dire à 800 degrés C.

### - Exemple 6 -

On fabrique un tabac reconstitué selon la technique papetière habituelle. Cependant, la solution aqueuse concentrée obtenue à partir du jus de macération des poussières de tabac dans l'eau est refroidie, puis maintenue à 15 degrés C environ, jusqu'à l'application en "size press" sur la machine à papier.

On réalise d'autre part, l'encapsulation d'une huile essentielle de tabac selon le procédé décrit à l'exemple 4 et de façon à obtenir 6% d'huile essentielle complexée.

Ce complexe est mis en suspension dans la solution aqueuse concentrée qui est appliquée dans la partie "size press" de la machine à papier. Le taux d'introduction du complexe est choisi en fonction du débit de solution, de la vitesse de la machine, du taux de remontée d'eau de façon connue et de telle manière que l'on obtienne 0,1% de fraction aromatique dans le produit final.

Le tabac reconstitué ainsi obtenu est introduit à un taux de 20% dans le mélange blond d'une cigarette.

Des cigarettes fabriquées avec ce mélange sont comparées avec d'autres cigarettes préparées avec un mélange identique mais avec tabac reconstitué, sans cyclodextrines. Les premières, orientées dans la ligne américaine de façon plus marquée que les secondes, sont jugées par un panel d'experts.

### - EXEMPLE 7 -

On fabrique une pâte composée de poussières de tabac (10 à 15% de carboxyméthyl-cellulose (2%) et d'eau (80 à 90%).

La pâte ainsi obtenue est transférée par pompage à la trémie d'alimentation d'un sécheur qui est composé d'une bande inox et d'un tunnel de séchage, chauffée à environ 150 degrés C. On obtient sur la bande du sécheur un dépôt de pâte d'une couche uniforme d'environ 0,5 mm d'épaisseur. Juste avant d'entrer dans le tunnel de séchage, on répand sur la pâte, au moyen d'un vibreur, sous forme de poudre de complexe béta-cyclodextrine-vanilline obtenue selon l'exemple 1. La quantité mise en oeuvre est de 5% par rapport à la matière sèche de la pâte.

Le tabac homogénéisé obtenu après séchage ne présente pas d'odeur et est utilisé pour confectionner des cigarillos avec un mélange de tabac commercial.

Ces cigarillos sont dégustés par un panel d'experts. Ceux-ci constatent un adoucissement de la fumée et une orientation de celle-ci vers des notes vanillées.

## Revendications

1. Procédé de préparation sur une machine à papier d'un matériau en feuille destiné à la fabrication de produits à fumer, tels que cigares, cigarettes ou produits analogues, dans lequel, on introduit dans la pâte même de fabrication dudit matériau des substances ou préparations aromatisantes destinées à n'être libérées qu'au moment de la combustion du produit à fumer et qui sont incluses, par encapsulation moléculaire ou complexation, dans des cyclodextrines, caractérisé par le fait que, on maintient un complexe d'encapsulation des substances aromatisantes dans les cyclodextrines sous forme d'une poudre dans une solution suspension, à une température inférieure à 15°C, on introduit la solution suspension dans la partie size-press de la machine à papier et on effectue un séchage, les substances aromatisantes non encore incluses dans les cyclodextrines étant éliminées par évaporation durant le séchage.

## Claims

1. Method of preparing, on a paper machine; a sheet material intended for the manufacture of products for smoking, such as cigars, cigarettes or similar products, in which aromatic substances or preparations are introduced into the actual pulp for manufacturing the said material and are intended to be released only at the moment of combustion of the smoking product and are included by molecular encapsulation or complexing in cyclodextrins, characterised in that an encapsulation complex of the aromatic substances in the cyclodextrins in the form of a powder in a suspension solution is maintained at a temperature of less than 15°C, the suspension solution is introduced into the size-press part of the paper machine and drying is carried out, the aromatic substances not yet included in the cyclodextrins being removed by evaporation during drying.

## Patentansprüche

1. Verfahren sur Präparierung eines blattförmigen Materials auf einer Papiermaschine für die Herstellung von rauchbaren Produkten, wie z.B. Zigaretten, Zigarren oder dergleichen, wobei man dem Teig selbst für die Herstellung des Materials aromatisierende Substanzen oder Präparate zugibt, die erst zum Zeitpunkt der Verbrennung des rauchbaren Produktes freigesetzt werden und die durch molekulare Einkapselung oder Komplexbildung in Cyclodextrine eingeschlossen sind,
dadurch gekennzeichnet,
daß man einen Einkapselungskomplex der aromatisierenden Substanzen in den Cyclodextrinen in Form eines Pulvers in einer Suspensionslösung bei einer Temperatur von weniger als 15°C hält, daß man die Suspensionslösung in den Size-press Bereich der Papiermaschine einführt,
und daß man eine Trocknung durchführt, wobei die aromatisierenden Substanzen, die noch nicht in den Cyklodextrinen eingeschlossen sind, durch Verdampfen während der Trocknung beseitigt werden.
